# FASCICULE DE BREVET EUROPEEN

(11) **EP 3 185 082 B1**
(45) Date de publication et mention de la délivrance du brevet: **14.11.2018**
(21) Numéro de dépôt: 16201468.2
(22) Date de dépôt: 30.11.2016
(51) Int. Cl.: G04B 11/00, G04B 19/253

(54) **MOUVEMENT HORLOGER COMPRENANT UN ELEMENT DE POSITIONNEMENT D'UNE PARTIE MOBILE DE CE MOUVEMENT HORLOGER**
UHRWERK, DAS EIN ELEMENT ZUM POSITIONIEREN EINES BEWEGLICHEN BAUTEILS DIESES UHRWERKS UMFASST
CLOCK MOVEMENT COMPRISING AN ELEMENT FOR POSITIONING A MOVABLE PORTION OF SAID CLOCK MOVEMENT

(30) Priorité: 02.12.2015 EP 15197624
(43) Date de publication de la demande: 28.06.2017
(73) Titulaire: MONTRES BREGUET S.A., 1344 L'Abbaye (CH)
(72) Inventeur: Sarchi, Davide, 8008 Zürich (CH); Légeret, Benoît, 1024 Ecublens (CH)
(74) Mandataire: Surmely, Gérard

(56) Documents cités:
- FR-A1- 2 221 764
- US-A- 4 409 576

## Description

### Domaine de l'invention

La présente invention concerne un mouvement horloger comprenant un élément de positionnement d'une partie mobile du mouvement horloger. En particulier, l'invention concerne un dispositif de positionnement d'un anneau des quantièmes.

### Arrière-plan technologique

On connait divers mouvements horlogers comprenant un organe, notamment un levier, qui est associé à un ressort ou qui présente lui-même une certaine élasticité. Ce ressort ou la caractéristique élastique d'un tel organe permettent à cet organe d'exercer une force mécanique avec un sens donné, notamment pour pousser continument une partie de cet organe contre une surface d'un composant et le maintenir en contact contre ce composant. La force mécanique d'un ressort tend toujours à ramener ce dernier dans sa position de repos. Ainsi, lorsqu'un ressort presse continument une partie d'extrémité d'un levier contre un composant, la position de repos de cette partie d'extrémité associée au ressort correspondrait à une pénétration du composant par la partie d'extrémité. On dit que le ressort est précontraint. Un levier et son ressort présentent donc une seule fonction consistant à presser plus ou moins fortement la partie d'extrémité du levier contre un composant, en particulier associé à un organe d'affichage, et à toujours ramener cette partie d'extrémité contre ce composant. C'est notamment le cas pour un sautoir de positionnement d'un anneau des quantièmes. Le couple qui doit être exercé sur l'anneau des quantièmes lors d'un passage d'un quantième au suivant est supérieur au couple de positionnement exercé par le sautoir sur cet anneau lorsqu'il est dans une position d'affichage. En effet, le passage d'un quantième au suivant produit un mouvement du sautoir dans le sens contraire à sa force de rappel pour pouvoir passer par-dessus une dent de la denture de l'anneau des quantièmes. Lors d'un tel événement, la force exercée par le ressort augmente. Ainsi, le mécanisme d'entraînement de l'anneau des quantièmes doit être agencé pour pouvoir exercer un couple d'entraînement relativement grand. Ceci demande aussi de fournir une énergie relativement importante pour le passage d'un quantième au suivant.

On connait aussi des mouvements horlogers dans lesquels le ressort est remplacé par un dispositif magnétique comprenant un aimant et un second élément magnétique (autre aimant ou élément en matériau ferromagnétique). Dans le cas d'un dispositif magnétique formé de deux aimants portés respectivement par un levier et un support de ce levier, les aimants sont agencés soit en répulsion, soit en attraction. Ainsi, comme dans le cas avec un ressort, la force magnétique s'exerce constamment dans un seul et même sens, quelle que soit la distance relative entre les deux aimants. A nouveau, le dispositif magnétique d'un tel mécanisme horloger, notamment un sautoir associé à un anneau des quantièmes, présente une seule fonction consistant généralement à presser la partie d'extrémité du levier contre un composant et à toujours ramener cette partie d'extrémité contre ce composant.

### Résumé de l'invention

Un objectif de la présente invention est de fournir un mouvement horloger comprenant un élément de positionnement d'un composant ou organe qui ne présente pas les inconvénients susmentionnés.

A cet effet, il est prévu d'associer à l'élément de positionnement un dispositif magnétique agencé de manière à exercer une force magnétique commutable sur une partie mobile de ce sautoir lors de l'entraînement du composant ou organe entre deux des positions stables et distinctes qu'il est susceptible d'occuper. Par 'force magnétique commutable' on comprend une force magnétique dont le sens s'inverse en fonction de la position de la partie mobile. En particulier, un premier sens de la force magnétique correspond à une force globale d'attraction magnétique entre deux parties du dispositif magnétique alors que le second sens de cette force magnétique correspond à une force globale de répulsion magnétique entre ces deux parties.

La présente invention concerne donc un mouvement horloger tel que défini à la revendication 1.

Dans une variante avantageuse, lorsque l'organe est dans l'une quelconque de ses positions distinctes stables et le sautoir est dans une position stable correspondante, la distance relative entre les premier et deuxième aimants est située dans la deuxième plage susmentionnée, de sorte que la force magnétique globale exercée sur le sautoir est une force d'attraction qui presse ce sautoir contre l'organe.

Dans un mode de réalisation principal, l'organe est un disque ou un anneau comprenant une denture coopérant avec une partie terminale mobile du sautoir pour son positionnement. Le sautoir, le disque ou l'anneau et le dispositif magnétique sont agencés de manière que, lorsque le disque ou l'anneau est entraîné d'une position distincte stable à une autre position distincte stable suivante, la première partie susmentionnée s'éloigne de la deuxième partie susmentionnée avant qu'elles se rapprochent à nouveau l'une de l'autre lorsque le sautoir revient vers sa position stable. Ensuite, lorsque le disque ou l'anneau est entraîné d'une position distincte stable à une autre position distincte stable suivante, une distance d'inversion de la force magnétique globale est atteinte avant qu'une partie extrême de la partie terminale du sautoir ne soit en appui contre le sommet d'une dent de la denture, une force magnétique globale de répulsion étant ainsi exercée sur le sautoir lors du passage du sommet de cette dent.

Dans un mode de réalisation préféré, le mouvement horloger comprend en outre un ressort qui est agencé de manière que, avant que la distance d'inversion susmentionnée ne soit atteinte lors de l'entraînement du disque ou de l'anneau d'une position distincte stable à une autre position distincte stable suivante, ce ressort exerce une force sur le sautoir qui pousse sa partie terminale en direction de la denture de l'organe, cette force élastique étant prévue supérieure à la force magnétique globale de répulsion sur un tronçon terminal du parcours du deuxième aimant pour lequel le dispositif magnétique engendre cette force magnétique globale de répulsion.

Dans une variante avantageuse, le ressort est agencé de manière que, lorsque l'organe est dans l'une quelconque de ses positions distinctes stables et que le sautoir est dans une position stable correspondante, ce ressort est sensiblement dans sa position de repos de sorte qu'il n'exerce alors sensiblement aucune force.

### Brève description des dessins

L'invention sera décrite ci-après à l'aide de dessins annexés, donnés à titre d'exemples nullement limitatifs, dans lesquels :
- La Figure 1 montre un premier mode de réalisation d'un dispositif magnétique pour un mouvement horloger selon l'invention;
- La Figure 2 montre partiellement un premier mode de réalisation d'un mécanisme horloger incorporant le dispositif magnétique de la Figure 1 ;
- La Figure 3 représente graphiquement la force magnétique, intervenant dans le dispositif magnétique de la Figure 1, respectivement dans le mécanisme horloger de la Figure 2, en fonction de la distance D entre un élément à haute réluctance magnétique et un aimant mobile du dispositif magnétique;
- La Figure 4 montre un deuxième mode de réalisation d'un dispositif magnétique pour un mécanisme horloger selon l'invention;
- La Figure 5 montre partiellement un deuxième mode de réalisation d'un mécanisme horloger incorporant le dispositif magnétique de la Figure 4;
- La Figure 6 montre un graphe similaire à celui de la Figure 3 pour le dispositif magnétique de la Figure 4, respectivement le mécanisme horloger de la Figure 5;
- La Figure 7 montre partiellement un mouvement horloger selon la présente invention, muni d'un anneau des quantièmes associé à un mécanisme de positionnement de cet anneau;
- La Figure 8 est une coupe de la Figure 7 selon la ligne de coupe VIII-VIII.

### Description détaillée de l'invention

En référence aux Figures 1 à 3, on décrira ci-après un premier mode de réalisation du dispositif magnétique associé à un sautoir selon l'invention. Le dispositif magnétique 2 comprend un premier aimant 4, un élément à haute perméabilité magnétique 6 qui est solidaire du premier aimant, et un deuxième aimant 8 qui est mobile. L'élément 6 est agencé entre le premier aimant et le deuxième aimant. Il est agencé en contact ou proche du premier aimant. En particulier, l'élément 6 est collé au premier aimant comme montré à la Figure 2. Cet élément est constitué par exemples d'un acier au carbone, de carbure tungstène, de nickel, de FeSi ou FeNi, ou d'autres alliages avec du cobalt comme le Vacozet ® (CoFeNi) ou le Vacoflux ® (CoFe). L'élément 6 est caractérisé par un champ de saturation Bs et une perméabilité µ. Les aimants 4 et 8 sont par exemples en ferrite, en FeCo ou PtCo, en terres rares comme NdFeB ou SmCo. Ces aimants sont caractérisés par leur champ rémanent Br1 et Br2.

L'élément à haute perméabilité magnétique 6 présente un axe central 10 qui est sensiblement confondu avec l'axe d'aimantation du premier aimant 4 et également avec l'axe d'aimantation du deuxième aimant 8. Les sens d'aimantation respectifs des aimants 4 et 8 sont inversés. Ces aimants ont donc des polarités opposées et ils sont susceptibles de subir entre eux un mouvement relatif sur une certaine distance relative. Dans l'exemple représenté aux Figures 1 et 2, l'aimant 4 est fixe et l'aimant 8 est monté mobile de manière que le mouvement relatif entre eux présente une direction sensiblement le long de l'axe central 10. Dans une variante avantageuse représentée aux Figures 1 et 2, l'élément 6 présente des dimensions dans un plan orthogonal à l'axe central 10 qui sont supérieures à celles du premier aimant 4 et à celles du deuxième aimant 8 en projection dans ce plan orthogonal.

Grâce à l'agencement de l'élément 6 entre les deux aimants 4 et 8 avec cet élément 6 situé et maintenu proche de l'aimant 4 ou contre celui-ci, l'aimant 8 est soumis à une force globale de répulsion magnétique qui tend à l'éloigner de l'élément 6 lorsque la distance entre l'aimant 8 et l'élément 6 est supérieure à une distance d'inversion Dᵢₙᵥ. Par contre, lorsque la distance entre l'aimant 8 et l'élément 6 est inférieure à la distance d'inversion Dᵢₙᵥ, cet aimant 8 est soumis à une force globale d'attraction magnétique qui tend à l'approcher de l'élément 6 et, si rien ne s'y oppose, à le mettre en appui contre cet élément, puis à les maintenir dans cette position. La force magnétique globale est une fonction continue de la distance entre les composants et elle a une valeur nulle à la distance d'inversion Dᵢₙᵥ. Ceci est un fonctionnement remarquable et surprenant du dispositif magnétique 2 qui est mis à profit dans le mouvement horloger selon l'invention. De préférence, la distance entre le premier aimant 4 et l'élément 6, solidaire de cet aimant, est inférieure ou sensiblement égale à un dixième de la longueur du premier aimant selon son axe d'aimantation, lequel est de préférence confondu avec l'axe central 10 de l'élément 6. La distance d'inversion Dᵢₙᵥ est déterminée par la géométrie des trois pièces formant le dispositif 2 et leurs propriétés magnétiques.

La Figure 2 montre partiellement un mécanisme horloger 12 selon l'invention, lequel incorpore le dispositif magnétique 2 de la Figure 1. Ce mécanisme horloger comprend une première partie 14 et une deuxième partie 18 susceptibles de subir entre elles un mouvement relatif sur une distance relative donnée le long de l'axe 10. La première partie comprend un premier support non magnétique 15, un premier aimant 4 monté fixement sur ce premier support et un élément à haute perméabilité magnétique 6 également monté fixement sur le premier support. La deuxième partie 18 comprend un deuxième support 19 et un deuxième aimant 8 monté fixement sur ce deuxième support. L'élément 6 est agencé entre le premier aimant et le deuxième aimant. Ces deux aimants sont agencés en répulsion magnétique de manière que l'aimant 8 subit, dans une première plage 26 de la distance relative susmentionnée (voir Figure 3), globalement une force de répulsion magnétique qui tend à l'éloigner de l'élément 6. Ensuite, l'élément 6 et les deux aimants sont agencés de manière que le deuxième aimant 8 subit, dans une deuxième plage 24 de la distance relative susmentionnée, globalement une force d'attraction magnétique. Cette deuxième plage correspond à des éloignements entre les première et deuxième parties, et donc à des distances D entre l'élément 6 et l'aimant 8, qui sont inférieurs aux éloignements correspondant à la première plage 26 de la distance relative.

Dans la variante représentée aux Figures 1 et 2, les premier et deuxième aimants sont cylindriques et l'élément à haute perméabilité magnétique 6 a la forme d'un disque. L'élément 6 présente un axe central 10 qui est sensiblement confondu avec les axes d'aimantation respectifs des premier et deuxième aimants. Les première et deuxième parties 15 et 19 sont agencées ici de manière que le mouvement relatif entre elles est effectué sensiblement le long de l'axe central 10. Cependant, on notera que le mécanisme horloger selon l'invention reste fonctionnel sans cette dernière condition, la direction du mouvement relatif pouvant présenter un certain angle relativement à l'axe central 10. Toutefois, dans ce cas, il est préférable que les deux aimants s'alignent sensiblement lorsque l'éloignement entre les deux parties 14 et 18 diminue, en particulier dans la deuxième plage 24 de la distance relative, ceci pour maximiser la force d'attraction magnétique entre l'aimant 8 et l'élément 6. Ensuite, la partie mobile peut subir un mouvement circulaire et former notamment une pièce pivotée ou articulée. Dans ce cas, l'axe d'aimantation de l'aimant fixe est de préférence sensiblement tangent à l'axe circulaire défini par le mouvement circulaire de l'aimant mobile 8.

Les première et deuxième parties présentent respectivement deux surfaces latérales 16 et 20, la surface 16 définissant une butée pour la partie 18. Cette butée détermine une distance minimale Dₘᵢₙ entre l'élément 6 et l'aimant 8. La distance relative entre les première et deuxième parties sur laquelle s'effectue le mouvement relatif entre celles-ci correspond au niveau du dispositif magnétique 2 à une plage de distances D entre la distance minimale Dₘᵢₙ et une distance maximale Dₘₐₓ entre l'élément 6 et l'aimant 8. Cette distance maximale Dₘₐₓ est généralement définie par le mécanisme horloger et imposée par une butée ou un rappel élastique.

Le graphe de la Figure 3 montre un exemple de courbe 22 pour la force magnétique globale, qui s'exerce entre les première et deuxième parties 14 et 18 du mécanisme horloger 12, en fonction de la distance D entre l'élément à haute perméabilité magnétique 6 et l'aimant mobile 8. La distance relative sur laquelle peut s'effectuer le mouvement relatif entre les deux parties 14 et 18 est formée de deux plages 24 et 26. On observe que, pour la plage 24, la force magnétique globale est une force d'attraction engendrée entre les deux parties, cette force d'attraction augmentant rapidement lorsque l'aimant 8 s'approche de l'élément 6 et elle présente une valeur maximale théoriquement pour une distance nulle entre eux et pratiquement, dans le mécanisme horloger 12, pour la distance minimale Dₘᵢₙ. La plage 24 s'étend entre cette distance minimale et une distance Dᵢₙᵥ d'inversion du sens de la force magnétique entre les première et deuxième parties. Pour la distance d'inversion Dᵢₙᵥ la force magnétique globale est donc égale à zéro. Au-delà de cette distance d'inversion, pour la plage 26, la force magnétique globale est une force de répulsion engendrée entre les première et deuxième parties. On notera que cette force de répulsion présente, en valeur absolue, un maximum qui est inférieur au maximum de la force d'attraction. Cependant, en fonction des dimensionnements des éléments du dispositif magnétique, il est possible d'inverser ce ratio. Ensuite, on remarquera que la force de répulsion varie peu sur une relativement grande plage de distances relatives (ici entre 0.4 mm et 1.0 mm et même au-delà), cette force de répulsion étant ainsi sensiblement constante sur cette plage de distances.

Dans une variante avantageuse, l'élément à haute perméabilité magnétique est constitué d'un verre métallique à base de fer ou cobalt.

Dans un autre mode de réalisation non représenté, il est prévu que la première partie soit fixe et que l'élément à haute perméabilité magnétique forme lui-même une butée pour la deuxième partie mobile dont l'aimant mobile vient en appui contre cet élément à la distance relative minimale. Dans ce cas, la surface de contact de l'élément à haute perméabilité magnétique est de préférence durcie à au moins 650 HV. Dans une variante préférée, l'aimant mobile comprend un revêtement de protection agencé sur sa surface en regard de la première partie, ce revêtement de protection venant buter contre l'élément à haute perméabilité magnétique à la distance relative minimale.

A l'aide des Figures 4 à 6, on décrira ci-après un deuxième mode de réalisation d'un dispositif magnétique pouvant être incorporé dans un mouvement horloger selon l'invention. Ce mode de réalisation se distingue du précédent essentiellement par la forme de l'élément à haute perméabilité magnétique 36 et ensuite par les dimensions et caractéristiques magnétiques des trois éléments du dispositif magnétique 32 qui sont prévues pour diminuer les forces magnétiques globales maximales intervenant dans le mécanisme horloger 42. Le dispositif magnétique 32 comprend deux aimants cylindriques 4A et 8A et entre eux un élément à haute perméabilité magnétique 36 de forme sphérique, ces trois éléments magnétiques étant aligné sur un axe central 10. Le fonctionnement du dispositif magnétique 32, respectivement du mécanisme horloger 42 est similaire à celui du premier mode de réalisation, de sorte que ce qui a été exposé précédemment s'applique en majeure partie à ce deuxième mode de réalisation.

Le mouvement horloger comprend une base 46 (platine ou pont) sur laquelle sont agencées une première partie 44 et une deuxième partie 48 du mécanisme horloger 42. La première partie 44 comprend un support 38 dans lequel sont agencés l'élément sphérique 36 et l'aimant cylindrique 4A. Le support 38 est solidaire de la base, ce qui est indiqué schématiquement par une vis d'assemblage du support 38 à cette base. Le support 38 a une forme extérieure parallélépipédique et présente une ouverture centrale de forme globale parallélépipédique ou cylindrique. A une première extrémité de cette ouverture, du côté de l'élément sphérique, est prévue une saillie transversale 39 formant une butée pour cet élément sphérique et ainsi l'empêchant de sortir entièrement de l'ouverture tout en permettant qu'une partie de l'élément sphérique sorte du support et qu'ainsi l'aimant mobile 8A de la deuxième partie 48 (partie mobile du mécanisme décrit ici) puisse venir en contact avec l'élément sphérique. A la suite de l'élément sphérique 36 est agencé dans l'ouverture du support 38 l'aimant 4A, lequel est en contact avec l'élément sphérique. Du côté de l'aimant, l'ouverture est fermée par une paroi d'extrémité chassée dans l'ouverture. La deuxième partie 48 comprend un support 40 dans une ouverture duquel est inséré fixement l'aimant 8A. Le support 40 est agencé mobile relativement à la base 46, de sorte que la deuxième partie peut subir un déplacement linéaire selon l'axe central 10. La base peut comprendre une butée 47 qui limite le mouvement du support 40 et détermine donc, le long de l'axe central 10, une distance maximale Dₘₐₓ entre l'élément 36 et l'aimant mobile 8A.

La courbe 50 de la Figure 6 représente la force magnétique globale exercée entre les première et deuxième parties 44 et 48, et donc en particulier la force exercée sur la partie mobile par la partie fixe. Les valeurs négatives de la force magnétique globale correspondent à une attraction magnétique alors que les valeurs positives correspondent à une répulsion magnétique entre les première et deuxième parties. On constate que, en valeur absolue, la force d'attraction maximale, correspondant à une distance nulle entre l'aimant 8A et l'élément 36, est environ deux fois plus grande que la force de répulsion maximale entre eux. Toutefois, en fonction du dimensionnement des trois composants du dispositif magnétique, il est possible de modifier ce ratio. Une force magnétique globale de valeur nulle est obtenue pour une distance d'inversion Dᵢₙᵥ égale, dans l'exemple représenté, à environ 0.15 mm. On constate que la force de répulsion est premièrement limitée en intensité et qu'elle est sensiblement constante sur une plage relativement importante (entre 0.4 mm et 1.0 mm sur le graphe représenté). Ceci peut être avantageux pour la fonction de la partie mobile 48, comme c'est le cas dans la présente invention. On notera qu'il est possible de prévoir une butée, limitant le rapprochement possible entre l'aimant 8A et l'élément 36 à une distance non nulle.

Les Figures 7 et 8 concernent un indicateur de quantièmes qui est maintenu dans diverses positions distinctes stables par un sautoir 54 muni d'un ressort 60 et d'un aimant 8 agencé fixement sous son bras. Par sautoir, on comprend ici généralement un levier pivotant ou un élément mobile susceptible de subir un mouvement de translation, ce levier pivotant ou cet élément mobile présentant une partie configurée de manière à coopérer avec une partie d'un organe pour pouvoir le positionner dans une pluralité de positions distinctes stables. Le ressort et l'aimant sont donc considérés ici comme des éléments complémentaires prévus pour assurer la fonction du sautoir.

Le mécanisme horloger 52 comprend un dispositif magnétique 2 décrit précédemment (étant entendu que la courbe de la force magnétique globale de la Figure 3 est seulement donnée à titre d'exemple nullement limitatif). L'anneau des quantièmes 56 comprend une denture 58 entre les dents de laquelle s'insère une partie terminale mobile du sautoir 54 pour maintenir momentanément l'anneau des quantièmes dans une quelconque de ses positions distinctes stables. Le sautoir est monté pivotant autour d'un axe 64 sur une platine 62 d'un mouvement horloger. L'aimant 4 et l'élément ferromagnétique 6 sont agencés fixement sur la platine 62 du côté de la denture 58 relativement au bras du sautoir. L'aimant 4, l'élément ferromagnétique et la platine forment ensemble une première partie 63 du mouvement horloger alors que le sautoir et l'aimant 8 forment ensemble une deuxième partie 55 de ce mouvement horloger.

Le sautoir et le dispositif magnétique sont agencés, lorsque la partie terminale mobile du sautoir est insérée entre deux dents de la denture 58 et dans une position stable avec deux flancs en appui contre deux dents adjacentes, de manière que l'aimant mobile 8 est premièrement sensiblement aligné avec l'aimant fixe 4 et l'élément 6 et de manière que cet aimant mobile se trouve à proximité de l'élément 6 ou en contact avec ce dernier. Dans tous les cas, il est prévu que, pour la position stable du sautoir dans laquelle il positionne l'anneau des quantièmes dans une quelconque de ses positions d'affichage, la force magnétique globale exercée sur le sautoir est une force d'attraction qui le presse contre la denture 58. Ensuite, le sautoir 54, la denture 58 et le dispositif magnétique 2 sont agencés de manière que, lorsque l'anneau des quantièmes est entraîné en rotation et que le sautoir pivote autour de son axe 64 de sorte que l'aimant mobile 8 s'éloigne de l'élément ferromagnétique 6 en suivant un parcours circulaire, la distance Dᵢₙᵥ d'inversion de la force magnétique globale est atteinte avant que l'extrémité de la partie terminale du sautoir ne soit en face d'une dent. Dans une variante préférée, on agencera ces éléments pour que cette distance d'inversion corresponde environ à la moitié du parcours de l'aimant mobile 8.

Le ressort 60 est agencé de manière que, avant que la distance d'inversion Dᵢₙᵥ ne soit atteinte lors d'un changement de quantième et du pivotement du sautoir qui en résulte, ce ressort exerce une force sur le sautoir qui pousse la partie terminale de celui-ci en direction de la denture 58, cette force élastique étant prévue supérieure à la force magnétique globale de répulsion. Ainsi, sur tout le tronçon terminal du parcours de l'aimant mobile 8 pour lequel le dispositif magnétique 2 engendre une force magnétique globale de répulsion, le ressort agit dans le sens contraire pour laisser la partie terminale en contact avec la denture 58 et permettre au sautoir de revenir dans une position de positionnement de l'anneau des quantièmes où le dispositif magnétique 2 agit à nouveau en attraction.

En complément du dispositif magnétique, le sautoir est associé au ressort 60 de manière à augmenter son efficacité tout en limitant l'énergie nécessaire au passage de l'affichage d'un quantième au suivant. En effet, dans la position stable du sautoir où il positionne l'anneau des quantièmes dans une position d'affichage précise, le dispositif magnétique engendre une force d'attraction magnétique importante sur le sautoir dont la partie terminale presse contre deux dents adjacentes de la denture 58. Toutefois, lors d'un changement de quantième, cette force d'attraction magnétique diminue rapidement lorsque le sautoir pivote en s'écartant du fond de la denture et ensuite, sur le tronçon terminal du parcours du sautoir au-delà de la distance d'inversion Dᵢₙᵥ, une force globale de répulsion magnétique s'oppose à la force élastique du ressort de sorte que la force totale exercée sur le sautoir est moindre que la force élastique du ressort. Cette force totale est prévue de préférence aussi faible que possible.

Dans une variante avantageuse, le maintien en position de la partie terminale du sautoir au fond de la denture est essentiellement obtenu par la force d'attraction magnétique, la position stable du sautoir correspondant sensiblement à la position de repos pour le ressort 60 de sorte qu'il n'exerce alors sensiblement aucune force. Dans cette variante, le rôle du ressort est donc de vaincre la force de répulsion magnétique intervenant lorsque la partie terminale du sautoir s'escamote pour laisser passer une dent, de manière à ramener ensuite le dispositif magnétique 2 dans une situation d'attraction magnétique pour positionner l'anneau des quantièmes dans une nouvelle position stable.

Dans une variante, il est prévu que l'élément ferromagnétique 6 soit solidaire du sautoir et fixé devant l'aimant 8. Ceci définit une inversion cinématique qui ne change essentiellement rien au fonctionnement du dispositif magnétique 2. En effet, la force magnétique globale conserve un comportement similaire. Ainsi, dans un mode de réalisation particulier, le mécanisme comprend un levier auquel est incorporée la première partie ou la deuxième partie du mécanisme horloger décrit précédemment.

## Revendications

1. Mouvement horloger comprenant un support (62), un sautoir (64) agencé mobile sur le support, un organe (56) agencé de manière à être maintenu par le sautoir dans une quelconque position distincte et stable parmi une pluralité de positions distinctes et stables et un dispositif magnétique (2) associé au sautoir et comprenant un premier aimant (4) et un deuxième aimant (8), ces premier et deuxième aimants engendrant entre eux une force magnétique et étant susceptibles de subir un mouvement relatif sur une distance relative, le premier aimant étant monté fixement sur ledit support et le deuxième aimant étant monté fixement sur ledit sautoir ; **caractérisé en ce que** le dispositif magnétique comprend en outre un élément à haute perméabilité magnétique (6) qui est agencé entre le premier aimant et le deuxième aimant et qui est solidaire de ce premier aimant ou de ce deuxième aimant, le dispositif magnétique étant formé par une première partie, comprenant l'élément à haute perméabilité magnétique et le premier ou deuxième aimant solidaire de cet élément, et une deuxième partie comprenant respectivement le deuxième aimant ou le premier aimant, le dispositif magnétique étant agencé de manière à engendrer, sur une première plage (26) de ladite distance relative, une force magnétique globale de répulsion entre la première partie et la deuxième partie et, sur une deuxième plage (24) de ladite distance relative, une force magnétique globale d'attraction entre les première et deuxième parties, la deuxième plage correspondant à des éloignements entre les première et deuxième parties qui sont inférieurs aux éloignements correspondant à la première plage de ladite distance relative.

2. Mouvement horloger selon la revendication 1, **caractérisé en ce que**, lorsque ledit organe est dans l'une quelconque de ses positions distinctes stables et que le sautoir est dans une position stable correspondante, ladite distance relative entre les premier et deuxième aimants est située dans ladite deuxième plage, de sorte que la force magnétique globale exercée sur le sautoir est une force d'attraction qui presse ce sautoir contre ledit organe.

3. Mouvement horloger selon la revendication 2, dans lequel ledit organe est un disque ou un anneau comprenant une denture coopérant avec une partie terminale mobile du sautoir pour son positionnement, **caractérisé en ce que** le sautoir, le disque ou l'anneau et le dispositif magnétique sont agencés de manière que, lorsque le disque ou l'anneau est entraîné d'une position distincte stable à une autre position distincte stable suivante, ladite première partie s'éloigne de ladite deuxième partie avant qu'elles se rapprochent à nouveau l'une de l'autre lorsque le sautoir revient vers sa position stable; et **en ce que**, lorsque le disque ou l'anneau est entraîné d'une position distincte stable à une autre position distincte stable suivante, une distance (Dᵢₙᵥ) d'inversion de la force magnétique globale est atteinte avant qu'une partie extrême de la partie terminale du sautoir ne soit en appui contre le sommet d'une dent de ladite denture, une force magnétique globale de répulsion étant ainsi exercée sur le sautoir lors du passage du sommet de cette dent.

4. Mouvement horloger selon la revendication 3, **caractérisé en ce que** ladite distance d'inversion correspond environ à la moitié du parcours que ledit deuxième aimant (8) effectue dans les deux sens lors de l'entraînement du disque ou de l'anneau d'une position distincte stable à une autre position distincte stable suivante.

5. Mouvement horloger selon la revendication 3 ou 4, **caractérisé en ce qu'**il comprend en outre un ressort (60) qui est agencé de manière que, avant que ladite distance d'inversion (Dᵢₙᵥ) ne soit atteinte lors de l'entraînement du disque ou de l'anneau d'une position distincte stable à une autre position distincte stable suivante, ce ressort exerce une force sur le sautoir qui pousse sa partie terminale en direction de ladite denture (58), cette force élastique étant prévue supérieure à ladite force magnétique globale de répulsion sur un tronçon terminal du parcours dudit deuxième aimant (8) pour lequel ledit dispositif magnétique engendre cette force magnétique globale de répulsion.

6. Mouvement horloger selon la revendication 5, **caractérisé en ce que** ledit ressort est agencé de manière que, lorsque ledit organe est dans l'une quelconque de ses positions distinctes stables et que le sautoir est dans une position stable correspondante, ce ressort est sensiblement dans sa position de repos de sorte qu'il n'exerce alors sensiblement aucune force.

7. Mouvement horloger selon l'une quelconque des revendications précédentes, **caractérisé en ce que** les premier et deuxième aimants ont, le long d'un axe du mouvement défini par ledit mouvement relatif, des polarités opposées.

8. Mouvement horloger selon la revendication 7, **caractérisé en ce que** l'élément à haute perméabilité magnétique (6) présente un axe central sensiblement tangent ou confondu audit axe du mouvement et des dimensions dans un plan orthogonal à son axe central qui sont supérieures à celles du premier aimant et à celles du deuxième aimant en projection dans ce plan orthogonal.

9. Mouvement horloger selon l'une quelconque des revendications précédentes, **caractérisé en ce que** la distance entre ledit élément à haute perméabilité magnétique et l'aimant qui lui est solidaire est inférieure ou sensiblement égale à un dixième de la longueur de cet aimant selon son axe d'aimantation.

10. Mouvement horloger selon l'une quelconque des revendications précédentes, **caractérisé en ce que** ledit élément à haute perméabilité magnétique (6) est constitué d'un verre métallique à base de fer ou cobalt.

11. Mouvement horloger selon l'une quelconque des revendications précédentes, **caractérisé en ce que** ledit élément à haute perméabilité magnétique présente une surface, dite surface de contact, qui est agencée pour être en contact avec ladite deuxième partie lorsque les première et deuxième parties sont à une distance relative minimale, cette surface de contact étant durcie à au moins 650 HV.

12. Mouvement horloger selon l'une quelconque des revendications précédentes, **caractérisé en ce que** l'aimant de ladite deuxième partie présente une surface avec un revêtement de protection agencé pour être en contact avec ladite première partie lorsque les première et deuxième parties sont à une distance relative minimale.

## Patentansprüche

1. Uhrwerk, umfassend einen Träger (62), eine an dem Träger beweglich angeordnete Hebelfeder (64), ein Organ (56), ausgelegt, durch die Hebelfeder in jeder definierten und stabilen Position von mehreren separaten und stabilen Positionen gehalten zu werden, und eine magnetische Vorrichtung (2), die der Hebelfeder zugeordnet ist und einen ersten Magneten (4) und einen zweiten Magneten (8) umfasst, wobei dieser erste und dieser zweite Magnet zwischen sich eine magnetische Kraft erzeugen und für eine Relativbewegung auf einer relativen Strecke geeignet sind, wobei der erste Magnet fest an dem Träger montiert ist und wobei der zweite Magnet fest an der Hebelfeder montiert ist; **dadurch gekennzeichnet, dass** die magnetische Vorrichtung ferner ein Element (6) mit hoher magnetischer Permeabilität umfasst, das zwischen dem ersten Magneten und dem zweiten Magneten angeordnet ist und mit diesem ersten Magneten oder mit diesem zweiten Magneten fest verbunden ist, wobei die magnetische Vorrichtung aus einem ersten Teil, der das Element mit hoher magnetischer Permeabilität und den ersten oder den zweiten Magneten, der mit diesem Element fest verbunden ist, enthält, und aus einem zweiten Teil, der den zweiten Magneten bzw. den ersten Magneten enthält, gebildet ist, wobei die magnetische Vorrichtung so angeordnet ist, dass sie in einem ersten Bereich (26) der relativen Strecke eine magnetische Gesamtabstoßungskraft zwischen dem ersten Teil und dem zweiten Teil erzeugt und in einem zweiten Bereich (24) der relativen Strecke eine magnetische Gesamtanziehungskraft zwischen dem ersten und dem zweiten Teil erzeugt, wobei der zweite Bereich Entfernungen zwischen dem ersten und dem zweiten Teil entspricht, die kleiner als die Entfernungen sind, die dem ersten Bereich der relativen Strecke entsprechen.

2. Uhrwerk nach Anspruch 1, **dadurch gekennzeichnet, dass** dann, wenn das Organ in jeder seiner definierten stabilen Positionen ist und die Hebelfeder in einer entsprechenden stabilen Position ist, die relative Strecke zwischen dem ersten und dem zweiten Magneten sich in dem zweiten Bereich befindet, derart, dass die magnetische Gesamtkraft, die auf die Hebelfeder ausgeübt wird, eine Anziehungskraft ist, die diese Hebelfeder gegen das Organ drückt.

3. Uhrwerk nach Anspruch 2, wobei das Organ eine Scheibe oder ein Ring ist, umfassend eine Zahnung, die mit einem beweglichen Endteil der Hebelfeder zusammenwirkt, um sie zu positionieren, **dadurch gekennzeichnet, dass** die Hebelfeder, die Scheibe oder der Ring und die magnetische Vorrichtung in der Weise angeordnet sind, dass dann, wenn die Scheibe oder der Ring aus einer definierten stabilen Position in eine andere, folgende definierte stabile Position angetrieben wird, der erste Teil sich von dem zweiten Teil entfernt, bevor sie sich einander erneut annähern, wenn die Hebelfeder in ihre stabile Position zurückkehrt; und dass dann, wenn die Scheibe oder der Ring aus einer definierten stabilen Position in eine andere, folgende definierte stabile Position angetrieben wird, eine Umkehrstrecke (Dᵢₙᵥ) der magnetischen Gesamtkraft erreicht wird, bevor sich ein äußerster Teil des Endteils der Hebelfeder am Scheitelpunkt eines Zahns der Zahnung abstützt, wodurch eine magnetische Gesamtabstoßungskraft auf die Hebelfeder ausgeübt wird, wenn sie sich an dem Scheitelpunkt dieses Zahns vorbeibewegt.

4. Uhrwerk nach Anspruch 3, **dadurch gekennzeichnet, dass** die Umkehrstrecke ungefähr der Hälfte des Wegs entspricht, den der zweite Magnet (8) in den beiden Richtungen zurücklegt, wenn die Scheibe oder der Ring aus einer definierten stabilen Position in eine andere, folgende definierte stabile Position angetrieben wird.

5. Uhrwerk nach Anspruch 3 oder 4, **dadurch gekennzeichnet, dass** es ferner eine Feder (60) umfasst, die so angeordnet ist, dass diese Feder eine Kraft auf die Hebelfeder ausübt, die ihren Endteil in Richtung der Zahnung (58) schiebt, solange die Umkehrstrecke (Dᵢₙᵥ) nicht erreicht ist, wenn die Scheibe oder der Ring aus einer definierten stabilen Position in eine andere, folgende definierte stabile Position angetrieben wird, wobei diese Federkraft größer als die magnetische Gesamtabstoßungskraft auf ein Endteilstück des Wegs des zweiten Magneten (8) vorgesehen ist, für den die magnetische Vorrichtung diese magnetische Gesamtabstoßungskraft erzeugt.

6. Uhrwerk nach Anspruch 5, **dadurch gekennzeichnet, dass** die Feder so angeordnet ist, dass dann, wenn das Organ in jeder seiner definierten stabilen Positionen ist und die Hebelfeder in einer entsprechenden stabilen Position ist, diese Feder sich im Wesentlichen in ihrer Ruheposition befindet, derart, dass sie dann im Wesentlichen keinerlei Kraft ausübt.

7. Uhrwerk nach einem der vorhergehenden Ansprüche, **dadurch gekennzeichnet, dass** der erste und der zweite Magnet längs einer Bewegungsachse, die durch die relative Bewegung definiert ist, entgegengesetzte Polaritäten besitzen.

8. Uhrwerk nach Anspruch 7, **dadurch gekennzeichnet, dass** das Element (6) mit hoher magnetischer Permeablitität eine Mittelachse aufweist, die zu der Bewegungsachse im Wesentlichen tangential ist oder damit im Wesentlichen zusammenfällt, und Abmessungen in einer Ebene senkrecht zu dieser Mittelachse aufweist, die in der Projektion auf diese senkrechte Ebene größer als jene des ersten Magneten und jene des zweiten Magneten sind.

9. Uhrwerk nach einem der vorhergehenden Ansprüche, **dadurch gekennzeichnet, dass** die Strecke zwischen dem Element mit hoher magnetischer Permeabilität und dem Magneten, der mit ihm fest verbunden ist, kleiner oder im Wesentlichen gleich einem Zehntel der Länge dieses Magneten längs seiner Magnetisierungsachse ist.

10. Uhrwerk nach einem der vorhergehenden Ansprüche, **dadurch gekennzeichnet, dass** das Element mit hoher magnetischer Permeabilität (6) aus einem amorphen Metall auf Eisen- oder Kobaltbasis hergestellt ist.

11. Uhrwerk nach einem der vorhergehenden Ansprüche, **dadurch gekennzeichnet, dass** das Element mit hoher magnetischer Permeabilität eine Oberfläche, die Kontaktoberfläche genannt wird, aufweist, die dazu ausgelegt ist, mit dem zweiten Teil in Kontakt zu sein, wenn sich der erste und der zweite Teil in einem minimalen relativen Abstand befinden, wobei diese Kontaktoberfläche auf mindestens 650 HV gehärtet ist.

12. Uhrwerk nach einem der vorhergehenden Ansprüche, **dadurch gekennzeichnet, dass** der Magnet des zweiten Teils eine Oberfläche mit einer Schutzbeschichtung aufweist, ausgelegt, mit dem ersten Teil in Kontakt zu sein, wenn sich der erste und der zweite Teil in einem minimalen relativen Abstand befinden.

## Claims

1. Timepiece movement comprising a support (62), a jumper (64) arranged to be movable on the support, a member (56) arranged to be held by the jumper in any one distinct stable position of a plurality of distinct stable positions and a magnetic device (2) associated with the jumper and including a first magnet (4) and a second magnet (8), said first and second magnets generating between them a magnetic force and being capable of undergoing a relative movement over a relative distance, the first magnet being fixedly mounted on said support and the second magnet being fixedly mounted on said jumper; **characterized in that** the magnetic device further includes an element of high magnetic permeability (6) which is arranged between the first magnet and the second magnet and which is integral with said first magnet or said second magnet, the magnetic device being formed by a first portion comprising the element of high magnetic permeability and the first or second magnet integral with said element, and a second portion respectively comprising the second magnet or the first magnet, the magnetic device being arranged to generate, over a first range (26) of said relative distance, an overall force of magnetic repulsion between the first portion and the second portion and, over a second range (24) of said relative distance, an overall force of magnetic attraction between the first and second portions, the second range corresponding to distances between the first and second portions that are smaller than distances corresponding to the first range of said relative distance.

2. Timepiece movement according to claim 1, **characterized in that**, when said member is in any one of its distinct stable positions and when the jumper is in a corresponding stable position, said relative distance between the first and second magnets lies in said second range, such that the overall magnetic force exerted on the jumper is a force of attraction which presses said jumper against said member.

3. Timepiece movement according to claim 2, wherein said member is a disc or a ring comprising a toothing cooperating with a movable terminal part of the jumper for the positioning thereof, **characterized in that** the jumper, the disc or the ring and the magnetic device are arranged such that, when the disc or the ring is driven from one distinct stable position to another subsequent distinct stable position, said first portion moves away from said second portion before said portions move closer together again when the jumper returns to its stable position;
and **in that**, when the disc or the ring is driven from one distinct stable position to another subsequent distinct stable position, a distance (Dᵢₙᵥ) of inversion of overall magnetic force is reached before an end portion of the jumper terminal part abuts against the tip of one tooth of said toothing, an overall force of magnetic repulsion thus being exerted on the jumper on crossing the tip of said tooth.

4. Timepiece movement according to claim 3, **characterized in that** said inversion distance corresponds to approximately half the travel that said second magnet (8) makes in both directions when the disc or the ring is driven from one distinct stable position to another subsequent distinct stable position.

5. Timepiece movement according to claim 3 or 4, **characterized in that** the movement further includes a spring (60) which is arranged such that, before said inversion distance (Dᵢₙᵥ) is reached when the disc or the ring is driven from one distinct stable position to another subsequent distinct stable position, said spring exerts a force on the jumper which pushes the terminal part thereof in the direction of said toothing (58), said elastic force being arranged to be greater than said overall force of magnetic repulsion over an end section of the travel of said second magnet (8) for which said magnetic device generates said overall force of magnetic repulsion.

6. Timepiece movement according to claim 5, **characterized in that** said spring is arranged such that, when said member is any one of its distinct stable positions and when the jumper is in a corresponding stable position, said spring is substantially in the rest position and therefore exerts substantially no force.

7. Timepiece movement according to any of the preceding claims, **characterized in that** the first and second magnets have opposite polarities along an axis of the movement defined by said relative movement.

8. Timepiece movement according to claim 7, **characterized in that** said element of high magnetic permeability (6) has a central axis substantially tangent to or coincident with said axis of the movement and dimensions in a plane orthogonal to its central axis which are greater than those of the first magnet and to those of the second magnet in projection into said orthogonal plane.

9. Timepiece movement according to any of the preceding claims, **characterized in that** the distance between said element of high magnetic permeability and the magnet which is integral therewith is less than or substantially equal to one tenth of the length of said magnet along its axis of magnetization.

10. Timepiece movement according to any of the preceding claims, **characterized in that** said element of high magnetic permeability (6) is formed of an iron or cobalt based metallic glass.

11. Timepiece movement according to any of the preceding claims, **characterized in that** said element of high magnetic permeability has a surface, called the contact surface, which is arranged to be in contact with said second portion when the first and second portions are at a minimum relative distance, said contact surface being hardened to at least 650 HV.

12. Timepiece according to any of the preceding claims, **characterized in that** the magnet of said second portion has a surface with a protective coating arranged to be in contact with said first portion when the first and second portions are at a minimum relative distance.
